# EUROPÄISCHE PATENTSCHRIFT

(11) **EP 3 832 218 B1**
(45) Veröffentlichungstag und Bekanntmachung des Hinweises auf die Patenterteilung: **30.08.2023**
(21) Anmeldenummer: 19213119.1
(22) Anmeldetag: 03.12.2019
(51) Int. Cl.: F24F 11/00, E06B 7/02, F24F 11/75, F24F 7/00

(54) **REGELEINHEIT FÜR DAS ÖFFNEN UND SCHLIESSEN VON FENSTERN SOWIE GEBÄUDE MIT SOLCH EINER REGELEINHEIT**
CONTROL UNIT FOR OPENING AND CLOSING WINDOWS AND BUILDING COMPRISING SUCH A CONTROL UNIT
UNITÉ DE RÉGLAGE PERMETTANT D'OUVRIR ET DE FERMER DES FENÊTRES AINSI QUE BÂTIMENT DOTÉ D'UNE TELLE UNITÉ DE RÉGLAGE

(43) Veröffentlichungstag der Anmeldung: 09.06.2021
(73) Patentinhaber: Kainmüller, Ernst, 1050 Wien (AT)
(72) Erfinder: Kainmüller, Ernst, 1050 Wien (AT)
(74) Vertreter: Müllner, Martin

(56) Entgegenhaltungen:
- EP-A1- 1 225 399
- EP-A1- 3 457 041
- WO-A1-00/39506
- DE-A1- 19 854 016

## Beschreibung

### Technisches Gebiet

Die vorliegende Erfindung betrifft ein Gebäude gemäß dem Oberbegriff von Anspruch 1.

### Stand der Technik

Nach derzeitigem Stand der Technik ist es bekannt, dass für eine Steuereinheit, die das Öffnen und Schließen von Fenstern steuert, als Stellsignale die Temperatur, Wind, Regen und Feuchtigkeit gemessen werden können. Als Steuergröße wird meistens die gewünschte Innentemperatur herangezogen.

CN 107575119 A beschreibt eine Steuerung, die das Öffnen und Schließen von Fenstern in Abhängigkeit von Lautstärke, Feuchtigkeit und Windstärke ermöglicht, damit einerseits das Fenster geschlossen wird, wenn starker Regen oder starker Wind oder starker Lärm auftreten, damit keine Schäden entstehen bzw. ungestörter Schlaf möglich ist, und andererseits das Fenster geöffnet wird/bleibt, wenn keine Beeinträchtigungen durch die Umwelt auftreten.

EP 1225399 A1 beschreibt die Ausstattung jeden Fensters mit einer eigenen Messeinheit, um die lokalen Witterungsverhältnisse festzustellen. Anhand der Witterungsverhältnisse kann entschieden werden, ob gelüftet werden soll oder nicht, beispielsweise abhängig davon, ob das Öffnen eines Fensters einen lokalen Schaden verursacht oder nicht.

EP 3457041 A1 beschreibt ein System zum Lüften eines Gebäudes, wobei die Öffnung einer Klappe in Abhängigkeit einer anderen Klappe gesteuert wird. Hierbei können auch Temperaturen von verschiedenen Räumen berücksichtigt werden.

Dieses Vorgehen berücksichtigt aber nicht, dass in Räumen auch bei widrigen Umweltbedingungen ein gewisser Luftaustausch gewünscht wird. Luftaustausch bezeichnet, wie oft pro Zeiteinheit, meistens einer Stunde, die gesamte Luft in einem Raum getauscht wurde. Zwar ermöglicht CN 107575119 A , dass der Luftaustausch bei guten Umweltbedingungen stattfinden kann, steuert aber nicht das Ausmaß des Luftaustauschs.

Ein Gebäude mit einer Regeleinheit gemäß dem Oberbegriff von Patentanspruch 1 ist aus WO 00/39506 A bekannt. Es ist in dieser Schrift eine Schule erwähnt (letzter Absatz auf Seite 13), aber es sind in mehreren getrennten Räumen (wie dies bei Schulen immer der Fall ist) jeweils eine oder mehrere Steuereinheiten 33 vorgesehen. Das bedeutet, dass jeder Raum individuell gelüftet werden kann.

In großen Gebäuden (wie Schulen) gibt es üblicher Weise einen Gang in der Mitte, und zu beiden Seiten des Gangs sind die Klassenzimmer angeordnet. Somit hat jedes Klassenzimmer die Fenster immer nur an einer Seite des Raums; an der gegenüberliegenden Seite befindet sich die Türe zum Gang, wie dies in der beiliegenden Fig. 1 dargestellt ist.

Normalerweise sind die einzelnen Räume nicht strömungstechnisch miteinander verbunden (außer, man ließe die Türen zum Gang offen), und die WO 00/39506 A bildet hier keine Ausnahme. Nun ist bei solch einer Anordnung aber das Problem, dass man kaum ausreichend lüften kann, ohne störende Zugluft zu erzeugen: denn wenn die Luft vom Fenster bis zur gegenüberliegenden Raumseite strömen soll (auch dort soll der notwendige Luftwechsel stattfinden), muss man die Fenster relativ weit öffnen, und dann gibt es in der Nähe der Fenster immer wieder starke, störende Zugluft.

Es gibt Untersuchungen darüber, wie stark der Luftwechsel bei solch einer Raumanordnung abhängig vom Öffnungswinkel der Fenster, der Temperaturdifferenz zwischen Raumluft und Außenluft, dem Wind u.dgl. ist, mit dem Ergebnis, dass der Luftwechsel nur sehr schlecht vorhersagbar ist.

Das ist auch anschaulich plausibel. Nehmen wir an, in einem Klassenzimmer ist das vorderste und das hinterste Fenster geöffnet. Wenn nun der Wind relativ genau rechtwinkelig auf die Fassade gerichtet ist, wird sich lediglich der Druck im Klassenzimmer erhöhen (Staudruck), es wird aber fast keine Luftströmung bewirkt werden. Ändert sich nun die Windrichtung (auch nur wenig) so, dass der Wind (zumindest ein bisschen) von hinten kommt, dann wird sich im Klassenzimmer relativ rasch eine Luftströmung von hinten nach vorne aufbauen ("es zieht"). Das ist regeltechnisch kaum zu beherrschen.

Am besten reproduzierbar sind die Ergebnisse noch, wenn man an kalten Tagen zwei übereinander angeordnete Kippfenster öffnet, denn dann strömt die Luft (auch ohne Wind) beim unteren Kippfenster herein und beim oberen Kippfenster hinaus (Kaminwirkung). Das hat aber den Nachteil, dass die Schulkinder, die vor dem geöffneten unteren Kippfenster sitzen, direkt von der kalten Außenluft angeströmt werden, was nicht akzeptabel ist.

### Kurzbeschreibung der Erfindung

Ziel der Erfindung ist es, eine Gebäude mit einer Regeleinheit bereitzustellen, die einen geforderten Luftaustausch mittels natürlicher Konvektion in gut reproduzierbarer Weise bereitstellt.

Erfindungsgemäß wird dies durch ein Gebäude mit einer Regeleinheit mit den Merkmalen von Anspruch 1 erreicht.

Erfindungsgemäß sind die Räume strömungstechnisch so miteinander verbunden, dass bei geöffneten Fenstern ein Lufttransport von einer Seite des Gebäudes zur gegenüberliegenden Seite des Gebäudes (eventuell auch zu einer anderen Seite des Gebäudes) möglich ist. Es wurde nämlich im Rahmen der vorliegenden Erfindung gefunden, dass der Druckunterschied zwischen gegenüberliegenden Gebäudeseiten relativ genau auf Grund von Windgeschwindigkeit und Windrichtung bestimmt werden kann, und dieser Druckunterschied ändert sich auch nur wenig, wenn sich die Windgeschwindigkeit oder die Windrichtung ein wenig ändern.

Dieser Druckunterschied wirkt sich wiederum sehr gut reproduzierbar auf den Luftwechsel (d.h. die Geschwindigkeit der Luftströmung im Gebäude) aus. Somit kann man mit relativ wenig Regelaufwand die Fenster so ansteuern, dass ein gewünschter Luftwechsel erreicht wird, ohne Zugluft zu riskieren.

Durch die vorgeschlagenen Maßnahmen ist es somit möglich, einen konstanten Luftaustausch durch Variation des Öffnungswinkels zu erreichen. Das ermöglicht besonders in Schulen, aber auch in anderen Gebäuden, ein angenehmes Raum- und Lernklima.

Eine genaue Messung des Differenzdrucks zwischen zwei Seiten eines Gebäudes ist relativ aufwändig. Daher ist nach einer Ausgestaltung der Erfindung vorgesehen, dass die Regeleinheit als Eingangsgrößen die Windrichtung und die Windgeschwindigkeit erhält und daraus den Differenzdruck zwischen den beiden Seiten des Gebäudes ermittelt.

Es ist nämlich mit heutigen Simulationsmethoden relativ einfach möglich, den Differenzdruck zwischen zwei Seiten eines Gebäudes in Abhängigkeit von der Windrichtung und der Windgeschwindigkeit zu berechnen. Diese Berechnung braucht nur einmal für einige Windrichtungen und Windgeschwindigkeiten durchgeführt und das Ergebnis in der Steuereinheit abgespeichert werden; wenn Zwischenwerte auftreten, kann die Steuereinheit zwischen den abgespeicherten Werten interpolieren oder auch einfach den nächstliegenden Wert nehmen. Zur Messung der Windrichtung und der Windstärke ist lediglich ein Messgerät, in Form eines Rotations-Anemometer oder eines Ultraschall-Anemometers außerhalb des Gebäudes notwendig.

Wenn das Messgerät zur Bestimmung der Windrichtung und der Windgeschwindigkeit in einem Mindestabstand von 10 m, vorzugsweise 20 m, vom Gebäude vorgesehen ist, ergibt sich der zusätzliche Vorteil, dass Windböen erkannt werden können, bevor sie auf das Gebäude auftreffen. Das heißt die Fenster können bereits weiter geschlossen werden, bevor die Druckdifferenz am Gebäude ansteigt und Zugluft auftritt. Umgekehrt wird man - wenn das Messgerät zur Bestimmung der Windrichtung und der Windgeschwindigkeit ein Abflauen des Windes erkennt - noch einige Sekunden zuwarten, bis man die Fenster weiter öffnet, weil der Außendruck am Fenster auch zeitversetzt absinkt.

Bei einem solchen Gebäude, das durch solch eine Regeleinheit geregelt ist, ist es zweckmäßig, wenn unter mindestens einem Fenster ein Heizkörper vorgesehen ist, wobei über dem Heizkörper, aber unter dem Fenster ein Gitter mit Schürze als Widerstand zur Reduzierung des Warmluftstromes vor dem Fenster vorgesehen ist. Durch den Heizkörper wird im Winter verhindert, dass die durch das Fenster einströmende kalte Luft nach unten sinkt, was von Personen, die in der Nähe des Fensters sitzen, als unangenehm empfunden würde. Durch das Gitter mit Schürze wird andererseits verhindert, dass sich vor dem Fenster ein zu starker Wärmevorhang ausbildet, der den angestrebten Luftwechsel reduzieren würde.

### Kurze Beschreibung der Zeichnungsfiguren

An Hand des folgenden Ausführungsbeispiels wird die Erfindung näher erläutert. Fig. 1 zeigt den Grundriss eines stark vereinfachten Gebäudes, bei dem die vorliegende Erfindung angewendet werden kann; und Fig. 2 zeigt ein Kippfenster mit einer Anordnung, um unangenehme Kaltluft im Winter zu vermeiden.

### Beschreibung der Ausführungsarten

Das Gebäude 11 besteht lediglich aus zwei Räumen 12, 13, zwischen denen ein Gang 14 liegt. Der Gang 14 kann über eine Eingangstür 41 betreten werden; vom Gang 14 kann man über Türen 42 bzw. 43 in die Räume 12 und 13 gelangen. Die Türen 41, 42 und 43 sind im Normalfall geschlossen, sodass sie sich auf den Luftaustausch nicht auswirken.

Sowohl der Raum 12 als auch der Raum 13 sind mit dem Gang 14 strömungstechnisch durch Überströmöffnungen 42 bzw. 43 verbunden. Diese Überströmöffnungen 42 und 43 sind vorzugsweise in einer abgehängten Decke vorgesehen; es sind aber auch alle anderen bekannten Überströmöffnungen gleichermaßen anwendbar. In den Räumen 12 und 13 sind jeweils schmale Fenster 22 und 32 bzw. 23 und 33 vorgesehen, deren Öffnungswinkel durch die erfindungsgemäße Steuereinrichtung eingestellt werden kann. Selbstverständlich können weitere Fenster (insbesondere für ausreichendes Tageslicht) vorgesehen sein.

Gedacht ist die vorliegende Erfindung insbesondere für Schulen, wo zu beiden Seiten eines Ganges Klassenzimmer vorgesehen sind.

Das folgende Beispiel soll die Berechnung verdeutlichen.

Die Bestimmung, wie groß der Druckabfall bei den Fenstern eines Klassenzimmers ist, wenn der Druckunterschied zwischen Luv- und Leeseite des Gebäudes bekannt ist, ist relativ einfach. Nehmen wir an, der Druckunterschied beträgt 7 Pa. Da man üblicherweise einen bestimmten Volumenstrom erreichen möchte und die Überströmöffnungen eine unveränderliche Größe haben, kann man den Druckabfall an diesen Überströmöffnungen durch eine einmalige Messung feststellen. Nehmen wir an, der Druckabfall an den Überströmöffnungen ist jeweils 1,5 Pa, dann ist der Druckabfall an den Fenstern der beiden Klassenzimmer insgesamt 7 Pa-2·1,5 Pa = 4 Pa, und wenn die Fenster gleich weit geöffnet sind, dann gibt es an den Fenstern der beiden Klassenzimmer jeweils einen Druckabfall von 2 Pa.

Nehmen wir an, es wird ein Oberlichtfenster gesteuert, um den Klassenraum konstant mit Frischluft zu versorgen. Es wird ein Luftwechsel von 1,5 h⁻¹ angestrebt. Das Oberlichtfenster hat eine Länge von 1,5 m und eine Höhe von 0,5 m, also eine Fläche von 0,75 m². Die Raumgeometrie der Klasse beträgt 9 m x 9 m x 3 m, die Klasse hat also ein Volumen von 243 m³. Das bedeutet: der Volumenstrom soll 364,5 m³/h betragen.

Die Fensterhersteller vermessen üblicherweise den Luftstrom durch ihre Fenster abhängig vom Öffnungswinkel und der Druckdifferenz sehr genau (bzw. errechnen ihn über Simulationsrechnungen). Das im Beispiel angeführte Fenster hat 0,75 m², also 7500 cm². Man unterteilt diese Fläche in 7500 Teile Tᵢ mit jeweils 1 cm · 1 cm Seitenfläche und bestimmt die Strömungsgeschwindigkeit vᵢ (genauer gesagt deren Komponente in Raumrichtung) in diesem Feld. Der gesamte Luftstrom ist dann:

Für das im Beispiel angeführte Fenster ergibt sich:

**Tabelle 1**

| | 2 Pa | 4 Pa | 6 Pa | 8 Pa | 10 Pa | 12 Pa |
|---|---|---|---|---|---|---|
| 3° | 165 m³/h | 231 m³/h | 280 m³/h | 327 m³/h | 366 m³/h | 403 m³/h |
| 5° | 252 m³/h | 289 m³/h | 374 m³/h | 413 m³/h | 462 m³/h | 514 m³/h |
| 10° | 304 m³/h | 334 m³/h | 415 m³/h | 458 m³/h | 521 m³/h | 563 m³/h |
| 15° | 312 m³/h | 347 m³/h | 431 m³/h | 483 m³/h | 541 m³/h | 597 m³/h |
| 20° | 275 m³/h | 349 m³/h | 437 m³/h | 483 m³/h | 544 m³/h | 601 m³/h |

Man sieht, dass zwischen 10°, 15° und 20° Öffnungswinkel sich der Luftwechsel nur relativ wenig ändert; zwischen 3° und 10° ist die Änderung hingegen relativ stark.

Man kann die Werte in dieser Tabelle durch folgende empirische Formel nähern:

Dabei bedeutet qᵥ den Luftstrom, α den Öffnungswinkel des Fensters und Δp die Druckdifferenz am Fenster. Durch Umformung kann man α ausdrücken:

Strebt man also einen Volumenstrom von 364,5 m³/h an, so ergibt sich bei 6 Pa Druckdifferenz ein Öffnungswinkel von rund 4° und bei 10 Pa Druckdifferenz ein Öffnungswinkel von 3°. Bei einer Druckdifferenz von 4 Pa ist ein derartiges Fenster nicht ausreichend. Man wird in der Praxis daher mehrere derartige Kippfenster vorsehen.

Nehmen wir an, dass in jedem Klassenzimmer zwei derartige Kippfenster vorgesehen sind. Dann muss durch jedes Fenster nur noch 364,5 m³ /h / 2, also rund 182 m³/h strömen. Bei einer Druckdifferenz von 2 Pa ergibt sich dann ein Öffnungswinkel von 3,5° für jedes der beiden Fenster.

Diese Berechnungen stimmen für ein normales Kippfenster recht gut, wenn die Innentemperatur und die Außentemperatur relativ ähnlich sind, wie dies im Sommer meist der Fall ist. Im Winter kann aber die Temperaturdifferenz erheblich sein, Temperaturunterschiede von mehr als 30° sind durchaus nicht selten. An solchen Tagen kommt zu dem oben berechneten Luftwechsel noch ein weiterer Luftwechsel hinzu, der thermisch bedingt ist, wie dies in Fig. 2 angedeutet ist: Warme Luft 1 strömt über das Fenster 22 (ein schmales Oberlichte-Kippfenster) nach außen und kalte Luft 2 strömt nach innen und sinkt (wegen der höheren Dichte) nach unten. Diesen Effekt kann man natürlich berücksichtigen und das Fenster 22 weiter schließen als sich dies auf Grund der obigen Berechnung ergibt; dennoch sinkt die kalte Luft herunter, was für eine Person, die knapp neben der Wand mit dem Fenster 22 und unter diesem Fenster 22 sitzt, unangenehm ist. Aus diesem Grund kann man unter dem Fenster 22 einen Heizkörper 4 anbringen, wie dies ohnehin ganz allgemein bei vielen Fenstern der Fall ist. Ohne weitere Maßnahmen würde aber die vom Heizkörper 4 aufsteigende Warmluft einen Wärmevorhang bilden, der den gewünschten Luftwechsel zwar nicht vollständig unterbinden, aber doch stark reduzieren würde, was natürlich unerwünscht ist. Aus diesem Grund ist über dem Heizkörper 4 ein Gitter 3 mit Schürze als Widerstand zur Reduzierung des Warmluftstromes vor dem Fenster vorgesehen. Es ist ideal, wenn der reduzierte Warmluftstrom gerade verhindert, dass die kalte Luft 2 nach unten sinkt.

Der Heizkörper 4 ist vorzugsweise außentemperaturgeführt. Die Heizleistung wird durch den Strom kalter Luft 2 bestimmt, damit es zu keinen Zugerscheinungen kommt und der Raum nicht überwärmt, z.B. wird bei 0°C Außentemperatur die Heizkörpertemperatur auf 35°C gehalten.

## Patentansprüche

1. Gebäude (11) mit mindestens zwei Räumen und einer Regeleinheit für das Öffnen und Schließen von mindestens zwei Fenstern (22, 23; 32, 33) in einem Gebäude (11), beispielsweise einer Schule, wobei die Regeleinheit abhängig von den Wetterbedingungen für die Öffnung und Schließung der Fenster (22, 23; 32, 33) sorgt, wobei die Regeleinheit unter Berücksichtigung der Geometrie der Fenster (22, 23; 32, 33) und der Größe der Räume (12, 13) einen Öffnungswinkel von mindestens einem Fenster (22, 23; 32, 33) in jedem der mindestens zwei Räume berechnet, der dafür sorgt, dass ein gewählter Luftaustausch erreicht wird, **dadurch gekennzeichnet, dass** die Räume (12, 13) bzw. die Gänge (14) des Gebäudes miteinander strömungstechnisch verbunden sind, sodass bei geöffneten Fenstern (22, 23; 32, 33) ein Lufttransport von einer Seite des Gebäudes (11) zu einer anderen Seite, insbesondere zu der gegenüberliegenden Seite, des Gebäudes (11) ermöglicht ist und dass besagte Regeleinheit auch den Differenzdruck zwischen diesen Seiten des Gebäudes (11) berücksichtigt.

2. Gebäude (11) nach Anspruch 1, **dadurch gekennzeichnet, dass** die Regeleinheit als Eingangsgrößen die Windrichtung und die Windgeschwindigkeit erhält und daraus den Differenzdruck zwischen den beiden Seiten des Gebäudes (11) ermittelt.

3. Gebäude (11) nach Anspruch 1 oder 2, **dadurch gekennzeichnet, dass** unter mindestens einem Fenster (22) ein Heizkörper (4) vorgesehen ist, wobei über dem Heizkörper (4), aber unter dem Fenster (22) ein Gitter (3) mit Schürze als Widerstand zur Reduzierung des Warmluftstromes vor dem Fenster (22) vorgesehen ist.

4. Anordnung von einem Gebäude (11) mit einer Regeleinheit nach einem der Ansprüche 1 bis 3 und mindestens einem Messgerät, **dadurch gekennzeichnet, dass** das mindestens eine Messgerät zur Bestimmung der Windrichtung und der Windgeschwindigkeit in einem Mindestabstand von 10 m, vorzugsweise 20 m, vom Gebäude (11) vorgesehen ist.

## Claims

1. Building (11) with at least two rooms and a control unit for opening and closing of at least two windows (22, 23; 32, 33) in a building (11), for example in a school, wherein the control unit ensures the opening and closing of the windows (22, 23; 32, 33) depending on the weather conditions; wherein the control unit, taking into account the geometry of the windows (22, 23; 32, 33) and the size of the rooms (12, 13), calculates an opening angle of at least one window (22, 23; 32, 33) in each of the at least two rooms, which ensures that a selected air exchange is achieved, **characterized in that** the rooms (12, 13) and the corridors (14) of the building, respectively, are fluidically connected to each other, such that when the windows (22, 23; 32, 33) are opened, an air transport from one side of the building (11) to another side, in particular to the opposite side of the building (11) is made possible, and that said control unit also takes into account the differential pressure between these sides of the building (11).

2. Building (11) according to claim 1, **characterized in that** the control unit obtains the wind direction and the wind speed as input variables, and determines therefrom the differential pressure between the two sides of the building (11).

3. Building (11) according to claim 1 or 2, **characterized in that** a heating element (4) is provided beneath at least one window (22), wherein above the heating element (4), but below the window (22) a grid (3) having an apron as a resistance for reducing the flow of warm air in front of the window (22) is provided.

4. Arrangement of a building (11) having a control unit according to one of the claims 1 to 3 and at least one measuring device, **characterized in that** the at least one measuring device for determining the wind direction and the wind speed is provided at a minimum distance of 10 m, preferably 20 m, from the building (11).

## Revendications

1. Immeuble (11) comportant au moins deux pièces et une unité de réglage permettant d'ouvrir et de fermer au moins deux fenêtres (22, 23; 32, 33) équipant l'immeuble (11), s'agissant par exemple d'une école, ladite unité de réglage assurant, en fonction des conditions météorologiques, l'ouverture et la fermeture des fenêtres (22, 23; 32, 33), l'unité de réglage effectuant, en tenant compte de la géométrie des fenêtres (22, 23; 32, 33) et de la dimension des pièces (12, 13), le calcul d'un angle d'ouverture qui concerne au moins une des fenêtres (22, 23; 32, 33) dans chacune des au moins deux pièces et qui fait permet d'atteindre un niveau sélectionné pour le renouvellement d'air, **caractérisé en ce que** les pièces (12, 13) et/ou les couloirs (14) dudit immeuble communiquent entre eux/elles en ce qui concerne les flux, de manière à ce que l'air puisse être transporté, lorsque les fenêtres (22, 23; 32, 33) sont ouvertes, d'un côté de l'immeuble (11) vers un autre côté de l'immeuble (11), notamment vers son côté situé à l'opposé, et que ladite unité de réglage prend en compte la différence de pression entre ces côtés de l'immeuble (11).

2. Immeuble (11) selon la revendication 1, **caractérisé en ce que** ladite unité de réglage reçoit, en tant que données d'entrée, la direction du vent et la vitesse du vent, pour établir, en fonction desdites données, la différence de pression entre les deux côtés de l'immeuble (11).

3. Immeuble (11) selon les revendications 1 ou 2, **caractérisé en ce qu'**un radiateur (4) est disposé au-dessous d'au moins une fenêtre (22), une grille (3) munie d'une jupe servant d'élément de résistance pour réduire le flux d'air chaud devant la fenêtre (22) étant disposée au-dessus du radiateur (4) mais au-dessous de la fenêtre (22).

4. Système équipant un immeuble (11), comportant une unité de réglage selon l'une des revendications 1 à 3 et au moins un appareil de mesure, **caractérisé en ce que** l'au moins un appareil de mesure destiné à mesurer la direction du vent et la vitesse du vent est disposé à une distance d'au moins 10 m, de préférence 20 m, de l'immeuble (11).
